# EUROPÄISCHE PATENTSCHRIFT

(11) **EP 0 542 113 B1**
(45) Veröffentlichungstag und Bekanntmachung des Hinweises auf die Patenterteilung: **19.04.1995**
(21) Anmeldenummer: 92118843.9
(22) Anmeldetag: 04.11.1992
(51) Int. Cl.: B65H 16/06, H01H 3/16

(54) **Spanndorn**
Chuck
Mandrin de serrage

(30) Priorität: 14.11.1991 DE 4137484
(43) Veröffentlichungstag der Anmeldung: 19.05.1993
(73) Patentinhaber: M.A.N.-ROLAND Druckmaschinen Aktiengesellschaft, 63012 Offenbach (DE)
(72) Erfinder: Pichlmair, Gerhard, W-8902 Neusäss (DE); Hammer, Josef, W-8900 Augsburg 1 (DE)

(56) Entgegenhaltungen:
- EP-A- 0 067 481
- EP-A- 0 115 281
- DE-A- 3 103 724
- FR-A- 2 639 469
- US-A- 4 734 549
- A.L. RICHE 'Your next switch selection problem' , MINNEAPOLIS-HONEYWELL REGULATOR CO., MICRO SWITCH , FREEPORT, ILL., USA

## Beschreibung

Die Erfindung betrifft einen Spanndorn zum Erfassen und zur Festlegung einer auf eine Hülse aufgewickelten Bedruckstoffbahnrolle, der in einem Tragarm eines Rollenwechslers mittels einer Antriebsvorrichtung axial verfahrbar ist, mit einem zylindrischen Spanndornkörper und einer kegelstumpfförmigen Spanndornspitze.

Ein gattungsgemäßer Spanndorn ist aus der DE-PS 40 13 092 bekannt. In den Seitenwänden des Rollenwechslers sind jeweils auf einer Tragachse Tragarme drehbar gelagert. Am jeweiligen Ende jedes der Tragarme sind drehbar angetriebene, baugleiche Spanndorne angeordnet. Zwischen zwei achsgleichen Spanndornen kann eine auf eine Hülse aufgewickelte Bedruckstoffbahnrolle eingespannt werden. Die Spanndorne sind jeweils mit einer Antriebsvorrichtung verbunden, die ebenfalls am jeweiligen Ende der Tragarme angeordnet ist und mittels der der mit ihr verbundene Spanndorn sowohl gedreht, als auch in axialer Richtung bewegt werden kann. Die mittels eines automatischen Transportsystems oder mit jeglichem anderen Transportmittel zum Rollenwechsler transportierte Bedruckstoffbahnrolle wird in der Regel mit einer Hubvorrichtung, die auch auf dem Transportsystem beziehungsweise Transportmittel installiert sein kann, in eine Beladestellung gebracht, die dadurch bestimmt ist, daß die Bedruckstoffbahnrolle in etwa achsrichtig zwischen den entsprechenden Spanndornen gehalten wird. Dabei summieren sich jedoch verschiedene Einstellungstoleranzen, wie zum Beispiel Abweichungen der geometrischen Eigenschaft der Bedruckstoffbahnrolle von den Idealwerten, so daß der Querschnittskreis der Hülse nicht genau konzentrisch zum Querschnittskreis der Rolle liegt, oder Lageabweichungen des automatischen Transportsystems, die Abweichungen der Beladestellung zur Folge haben.

Durch die Verwendung von Spanndornen mit kegelstumpfförmigen Spanndornspitzen soll trotz dieser Toleranzen ein Aufnehmen der Hülse möglich sein und die Gefahr einer Beschädigung der Hülse beim Zentrieren minimiert werden.

Jedoch ist es möglich, daß bei größeren Toleranzen, speziell bei einem automatischen Ablauf des Beladevorganges, im Falle, daß die Stirnflächen der Hülse gegen die Stirnflächen der Spanndorne fahren, die Ränder der Hülse aufgrund der Preßkraft der Spanndorne beim Zentrieren beschädigt werden können, oder daß ein Aufnehmen der Rolle gar nicht möglich ist. Der Spanndorn kann bei größeren Lageabweichungen auch die Papierrolle selbst beschädigen.

Eine Lösungsmöglichkeit dieses Problems wäre eine dem Erfassen der Rolle vorangehende Lichtschrankenmessung durch die Hülse. Da jedoch dies eine indirekte Messung darstellt, ist eine zusätzliche Meßposition erforderlich, in die das automatische Transportsystem, bzw. die Hubvorrichtung verfahren muß. Dies birgt eine zusätzliche Fehlerquelle. Außerdem haben Versuche gezeigt, daß eine derartige Messung für das achsrichtige Aufnehmen der Hülse zu ungenau ist, da eine Streuung des Lichtstrahls, die besonders beim Auftreten unterschiedlicher Breiten der Bedruckstoffbahnrollen störend ist, unvermeidlich ist.

Aufgabe der Erfindung ist es daher, einen Spanndorn zum Erfassen einer auf eine Hülse aufgewickelten Bedruckstoffbahnrolle mit einfachen Mitteln so auszubilden, daß direkt während des Beladevorganges ein zerstörungsfreies Erkennen des Falles, bei dem das Aufnehmen der Rolle gar nicht bzw. ohne Beschädigung der Ränder der Hülse nicht möglich ist, gegeben ist und daß gleichzeitig eine Fehlermeldung an ein Kontrollpult ableitbar ist.

DE-A-3 103 724 offenbart eine Vorrichtung zum Abrollen einer Papierbahn von einer Vorratsrolle. Die Vorrichtung weist zwei axial verfahrbare Aufnahmeköpfe auf, welche je mit einem Aufnahmekonus und einem Anschlagmittel ausgerüstet ist. An einem der Anschlagmittel ist ein Tastorgan mit einem Schaltmittel vorgesehen. Das Schaltmittel ist so angeordnet, daß es den Abstand der Vorratsrolle zum Anschlagmittel erfaßt und bei ein vorgegebenes Maß übersteigendem Abstand der Vorratsrolle vom Anschlagmittel ein Fehlersignal auslöst.

Diese Aufgabe wird durch einen Spanndorn mit den Merkmalen des Patentanspruchs 1 gelöst.

Durch den mechanisch betätigbaren Tastkopf und dem in ihn integrierten elektrischen Schalter, der bei Betätigung des Tastkopfes einen elektrischen Schaltkreis aktiviert, ist es möglich, unabhängig von der Stärke der Preßkraft der Spanndorne sicher einen Fehler in der Beladestellung der Rolle zu erkennen und eine schnelle Abschaltung, beziehungsweise Umkehrung der Vorwärtsbewegung der Spanndorne zu gewährleisten, so daß eine Beschädigung der aufzunehmenden Hülse und Papierrolle ausgeschlossen ist.

Weitere Merkmale und Zweckmäßigkeiten der Erfinndung ergeben sich aus der Beschreibung eines Ausührungsbeispieles anhand der einzigen Figur.

Diese zeigt eine schematische Seitenansicht eines Spanndorns in einer erfindungsgemäßen Ausführungsform. Der insgesamt mit 1 bezeichnete Spanndorn umfaßt in der dargestellten Weise einen zylindrischen Spanndornkörper 2 und eine kegelstumpfförmige Spanndornspitze 3. Der Spanndornkörper 2 weist eine Mehrzahl von Spreizbacken 4 auf, die in an sich bekannter Weise zum Festklemmen des Spannndorns 1 in einer Hülse 5 einer Bedruckstoffbahnrolle dienen. Der gesamte Spanndorn 1 ist axial durch einen auch als Begrenzungselement dienenden Abstreifring 6 bewegbar, dessen Funktionsweise ebenfalls bekannt und nicht Gegenstand der Erfindung ist.

Die Spanndornspitze 3 ist im Querschnitt gezeigt. Sie weist eine konzentrische Ausnehmung 7 auf. In diese Ausnehmung 7 ist der Tastkopf in Form eines Bolzens 8, der einerseits um einen festlegbaren Betrag a aus der Stirnfläche 9 der Spanndornspitze 3 herausragt und andererseits mittels einer Druckfeder 10, die schraubenförmig einen abgesetzten Teil 11 des Bolzens 8 umgibt, gegen den Boden 12 der Ausnehmung 7 in der dargestellten Weise abgestützt ist, axial verschiebbar eingelegt. Der Bolzen 8 ist mittels einer Zylinderschraube 13, die den Bolzen 8 axial durchgreift und durch den Boden 12 der Ausnehmung 7 in den Spanndornkörper 2 einschraubbar ist, gegen die Druckfeder 10 vorgespannt. Durch Einbeziehungsweise Ausschrauben dieser Zylinderschraube 13 läßt sich der Betrag a, um den der Bolzen 8 aus der Stirnfläche 9 der Spanndornspitze 3 herausragt, einstellen. Vorzugsweise wird die Zylinderschraube 13 in bekannter Weise und daher nicht dargestellt gegen einen einstellbaren Anschlag geschraubt, so daß das Maß a leicht und definiert erreichbar ist.

Der Bolzen 8 weist seinerseits eine zylindrische Ausnehmung 14 auf, die auf der dem Boden 12 gegenüberliegenden Seite des Bolzens 8 offen liegt. In diese Ausnehmung 14 ragt der elektrische Schalter in Form eines in Längsrichtung der Ausnehmung 14 bewegbaren Stiftschalters 15. Der Stiftschalter 15 ist einerseits durch eine Druckfeder 16 vom Boden 17 der Ausnehmung 14 beabstandet und andererseits in Verbindung mit den offenen Kontakten 18, 19 eines elektrischen Schaltkreises 20 bringbar. Im Ausführungsbeispiel sind die elektrischen Kontakte 18, 19 in Form von zwei ringförmigen und zueinander konzentrisch im Boden 12 der Ausnehmung 7 der Spanndornspitze 3 angeordnete Kontakte ausgebildet. Der Stiftschalter 15 ist mittels eines in den Bolzen 8 einsteckbaren Stiftes 21, der in eine Kerbe 22 des Stiftschalters 15 bringbar ist, in seiner Bewegung beschränkbar und somit gegen ein Herausfallen aus der Ausnehmung 14 gesichert.

Der Schaltkreis 20 ist durch den Spanndornkörper 2 zu einer nicht dargestellten Antriebsvorrichtung für den Spanndorn 1 geführt. Die Antriebsvorrichtung wirkt in bekannter Weise mit einem nicht gezeigten Signalgeber zusammen, so daß bei einer Umkehrung der Antriebsrichtung eine Fehlermeldung an ein Steuerpult herausgegeben werden kann.

Als vorteilhafte Ausgestaltung wird vorgeschlagen, daß die Spanndornspitze 3 im Bereich ihrer Stirnfläche 9 und der Bolzen 8 als Teil des Tastkopfes im aus der Stirnfläche 9 herausragenden Bereich so geformt sind, daß keine Kanten auftreten.

Dargestellt am Beispiel eines ausgefahrenen Spanndorns 1 befindet sich in der Zeichnung die Bedruckstoffbahnrolle zwar in der Beladestellung, jedoch ist ihre Hülse 5 nicht in der achsrichtigen Lage, so daß der Bolzen 8 in der Ausnehmung 7 der Spanndornspitze 3 beim Versuch, die Hülse 5 aufzunehmen gegen den Rand derselben fährt. Der Bolzen 8 wird gegen die Druckfeder 12 gedrückt und nimmt den Stiftschalter 15 mit, so daß dieser die Kontakte 18, 19 überbrückt. Der nun geschlossene Schaltkreis 20 veranlaßt die Antriebsvorrichtung für die axiale Bewegung des Spanndorns 1 ihre Antriebsrichtung umzukehren und gleichzeitig dem Signalgeber, eine Fehlermeldung an ein Steuerpult herauszugeben, damit ein Bediener alarmiert wird, um ein Ausrichten der Hülse 5 vorzunehmen, so daß eine Beschädigung der Hülse 5 gänzlich ausgeschlossen wird.

Die gefederte Anordnung Bolzen 8, Druckfeder 12, Stiftschalter 15, Druckfeder 16 stellt sicher, daß die Hülse 5 nur mit einer kleinen Kraft beaufschlagt wird und, da der maximale Abstand des Stiftschalters 15 von den Kontakten 18, 19 kleiner als der Betrag a ist, daß der erforderliche Bremsweg mit dem Betrag a abgezogen der maximale Abstand des Stiftschalters 15 von den Kontakten 18, 19 gegeben ist, um die Zeitverzögerung zwischen Betätigung des Tastkopfes und Umkehrung der Antriebsbewegung zu überbrücken.

Die Spanndornspitze 3 ist mit einem Konuswinkel ausgestattet, bei dem die Hülse 5 relativ leicht gleitend und ohne Beschädigung auf die Spanndorne 1 rutschen kann, im Falle, daß die Achsenabweichung von der achsrichtigen Beladestellung in einem Toleranzbereich liegt, bei dem der Tastkopf 8 ganz mit seiner der Achse 5 zugewandten Seite in die Öffnung der Hülse 5 schauen kann.

## Patentansprüche

1. Spanndorn zum Erfassen und zur Festlegung einer auf eine Hülse (5) aufgewickelten Bedruckstoffbahnrolle, der in einem Tragarm eines Rollenwechslers mittels einer mit einer Kontrolleinrichtung verbundenen Antriebsvorrichtung axial verfahrbar ist, mit einem zylindrischen Spanndornkörper (2) und einer kegelstumpfförmigen Spanndornspitze (3), dadurch gekennzeichnet, daß die Spanndornspitze (3) einen durch Berührung der Hülse (5) oder Bedruckstoffbahnrolle mechanisch betätigbaren Tastkopf (8, 10, 11, 14) zum Erkennen der Lage der aufzunehmenden Hülse (5), bei der ein Aufnehmen ohne Beschädigung der Hülse (5) nicht möglich ist, aufweist, in den Tastkopf ein elektrischer Schalter (15, 16) integriert ist, der bei Betätigung des Tastkopfes (8, 10, 11, 14) einen elektrischen Schaltkreis (20) aktiviert, der die Antriebsvorrichtung des Spanndorns (1) ansteuert, so daß eine axiale Vorwärtsbewegung des Spanndorns (1) zur Erfassung der Hülse (5) im Falle der Berührung der Hülse oder Bedruckstoffbahnrolle umgekehrt wird und die Kontrolleinrichtung zur Herausgabe einer Fehlermeldung anspricht.

2. Spanndorn nach Anspruch 1, dadurch gekennzeichnet, daß der Tastkopf (8, 10, 11, 14) als Bolzen (8), der in einer konzentrischen Ausnehmung (7) in der Spanndornspitze (3) axial verschiebbar eingelegt ist, in der Weise, daß er um einen festgelegten Betrag (a) aus der Stirnfläche (9) der Spanndornspitze (3) herausragt und andererseits mittels einer Druckfeder (10), die schraubenförmig einen abgesetzen Teil (11) des Bolzens (8) umgibt, gegen den Boden (12) der Ausnehmung (7) abgestützt ist, ausgebildet ist.

3. Spanndorn nach Anspruch 2, dadurch gekennzeichnet, daß der Bolzen (8) mittels einer Zylinderschraube (13), die den Bolzen (8) axial durchgreift und durch den Boden (12) der Ausnehmung (7) in den Spanndornkörper (2) einschraubbar ist, gegen die Druckfeder (10) vorgespannt ist.

4. Spanndorn nach einem der vorangehenden Ansprüche, dadurch gekennzeichnet, daß der Tastkopf (8, 10, 11, 14) eine zylindrische Ausnehmung (14) aufweist, in die der elektrische Schalter (15) in Form eines in Längsrichtung der Ausnehmung (14) bewegbarer Stiftschalter ragt, der einserseits durch eine Druckfeder (16) vom Boden (17) der Ausnehmung (14) beabstandet ist und andererseits in Verbindung mit den offenen Kontakten (18, 19) des elektrischen Schaltkreises (20) bringbar ist, wobei der Stiftschalter (15) mittels eines einsteckbaren Stiftes (21) in seiner Bewegung beschränkt und gegen ein Herausfallen aus der Ausnehmung (14) gesichert ist.

5. Spanndorn nach Anspruch 4, dadurch gekennzeichnet, daß die Kontakte (18, 19) des Schaltkreises (20) in Form von zwei ringförmigen und zueinander konzentrisch im Boden (12) der Ausnehmung (7) der Spanndornspitze (3) angeordnete Kontakte ausgebildet sind und der Schaltkreis (20) durch den Spanndornkörper (2) zur Antriebsvorrichtung geführt ist.

6. Spanndorn nach einem der vorangehenden Ansprüche, dadurch gekennzeichnet, daß die Spanndornspitze (3) und der Tastkopf (8, 10, 11, 14) so geformt sind, daß auf ihren Außenflächen keine Kanten auftreten.

## Claims

1. Clamping mandrel for gripping and fixing a printing material web roll wound onto a sleeve (5), which is axially movable in a carrier arm of a roll exchanger by means of a drive device connected to a control device and which has a cylindrical clamping mandrel body (2) and a truncated cone-shaped clamping mandrel tip (3), characterised in that the clamping mandrel tip (3) has a sensor head (8, 10, 11, 14), mechanically actuatable by contact with the sleeve (5) or printing material web roll, for recognising the position of the sleeve (5) to be received, with which receiving is not possible without damage to the sleeve (5), integrated into the sensor head is an electrical switch (15, 16) which, when the sensor head (8, 10, 11, 14) is actuated, activates an electrical switch circuit (20) which controls the drive device of the clamping mandrel (1) so that an axial forwards movement of the clamping mandrel (1) for gripping the sleeve (5) is reversed on contact with the sleeve or printing material web roll, and the control device is activated to give out an error signal.

2. Clamping mandrel according to claim 1, characterised in that the sensor head (8, 10, 11, 14) is designed as a pin (8) which is inserted in an axially displaceable manner in a concentric recess (7) in the clamping mandrel tip (3) in such a way that it protrudes by a fixed amount (a) from the front face (9) of the clamping mandrel tip (3) and on the other side is supported against the base (12) of the recess (7) by means of a compression spring (10) which surrounds a recessed portion (11) of the pin (8) like a screw.

3. Clamping mandrel according to claim 2, characterised in that the pin (8) is prestressed against the compression spring (10) by means of a cylinder screw (13) which passes through the pin (8) axially and can be screwed through the base (12) of the recess (7) into the clamping mandrel body (2).

4. Clamping mandrel according to one of the preceding claims, characterised in that the sensor head (8, 10, 11, 14) has a cylindrical recess (14) into which projects the electrical switch (15) in the form of a pin switch movable in the longitudinal direction of the recess (14), the pin switch on the one hand being spaced by a compression spring (16) from the base (17) of the recess (14) and on the other hand being able to be brought into connection with the open contacts (18, 19) of the electrical switch circuit (20), the pin switch (15) being limited in its movement and secured against falling out of the recess (14) by means of an insertable pin (21).

5. Clamping mandrel according to claim 4, characterised in that the contacts (18, 19) of the switch circuit (20) are constructed in the form of two annular contacts arranged concentrically with respect to each other in the base (12) of the recess (7) of the clamping mandrel tip (3), and the switching circuit (20) is guided through the clamping mandrel body (2) to the drive device.

6. Clamping mandrel according to one of the preceding claims, characterised in that the clamping mandrel tip (3) and the sensor head (8, 10, 11, 14) are so formed that there are no edges on their outer faces.

## Revendications

1. Mandrin de serrage pour recevoir et fixer en position une bobine de bande de produit imprimé enroulée sur un tube (5), mandrin qui peut être déplacé axialement dans un bras porteur d'un dispositif de changement de bobine au moyen d'un dispositif d'entraînement relié à un système de commande, et qui présente un corps de mandrin cylindrique (2) et une tête de mandrin tronconique (3), **caractérisé** en ce que la tête de mandrin (3) présente un palpeur (8, 10, 11, 14), pouvant être actionné mécaniquement par contact du tube (5) ou de la bobine de bande de produit imprimé et destiné à reconnaître la position du tube (5) à recevoir dans laquelle le tube (5) ne peut être reçu sans être détérioré, palpeur dans lequel est incorporé un commutateur électrique (15, 16) qui, lors de l'actionnement du palpeur (8, 10, 11, 14), active un circuit de commutation électrique (20) qui asservit le dispositif d'entraînement du mandrin de serrage (1), de sorte qu'en cas de contact du palpeur avec le tube ou la bobine de bande de produit imprimé, le déplacement axial vers l'avant du mandrin de serrage (1) en vue de recevoir le tube (5) est inversé et le système de commande réagit pour délivrer une signalisation d'erreur.

2. Mandrin de serrage selon la revendication 1, **caractérisé** en ce que le palpeur (8, 10, 11, 14) est réalisé sous la forme d'un tampon (8) qui est inséré à coulissement axial dans un évidement concentrique (7) dans la tête de mandrin (3) de telle manière qu'il dépasse d'un montant alloué (a) de la face frontale (9) de la tête de mandrin (3) et que, de l'autre côté, il est appuyé contre le fond (12) de l'évidement (7) au moyen d'un ressort de pression (10) qui entoure en forme de boudin une partie rétreinte (11) du tampon (8).

3. Mandrin de serrage selon la revendication 2, **caractérisé** en ce que le tampon (8) est précontraint contre le ressort de pression (10) au moyen d'une vis cylindrique (13), qui traverse axialement le tampon (8) puis le fond (12) de l'évidement 7 et peut être vissée dans le corps de mandrin (2).

4. Mandrin de serrage selon l'une des revendications précédentes, **caractérisé** en ce que le palpeur (8, 10, 11, 14) présente un évidement cylindrique (14) dans lequel se trouve le commutateur électrique (15) sous la forme d'un commutateur à goupille, qui est mobile dans la direction longitudinale de l'évidement (14) et qui, d'un côté, est maintenu à distance du fond (17) de l'évidement (14) par un ressort de pression (16) et, de l'autre côté, peut être amené en liaison avec les contacts ouverts (18, 19) du circuit de commutation électrique (20), le mouvement du commutateur à goupille (15) pouvant être limité au moyen d'une goupille enfichable (21), qui l'empêche de sortir de l'évidement (14).

5. Mandrin de serrage selon la revendication 4, **caractérisé** en ce que les contacts (18, 19) du circuit de commutation (20) se présentent sous la forme de deux contacts annulaires concentriquement disposés dans le fond (12) de l'évidement (7) de la tête de mandrin (3), et le circuit de commutation (20) est amené à travers le corps de mandrin (2) au dispositif d'entraînement.

6. Mandrin de serrage selon l'une des revendications précédentes, **caractérisé** en ce que la tête de mandrin (3) et le palpeur (8, 10, 11, 14) sont configurés de façon à supprimer toutes arêtes vives sur leurs faces extérieures.
